# EUROPÄISCHE PATENTSCHRIFT

(11) **EP 2 866 633 B1**
(45) Veröffentlichungstag und Bekanntmachung des Hinweises auf die Patenterteilung: **14.03.2018**
(21) Anmeldenummer: 13734705.0
(22) Anmeldetag: 28.06.2013
(51) Int. Cl.: A47L 5/24, A47L 5/22

(54) **KOMBINATION AUS EINEM KLEINSAUGER UND EINEM STIELSAUGERRAHMEN UM EINEN STIELSAUGER**
COMBINATION OF A HAND-HELD VACUUM CLEANER AND A STICK FOR FORMING A STICK-TYPE VACUUM CLEANER
ASSOCIATION D'UN ASPIRATEUR À MAIN ET UN MANCHE POUR ACCUEILLIR L'ASPIRATEUR À MAIN

(30) Priorität: 29.06.2012 DE 102012211246
(43) Veröffentlichungstag der Anmeldung: 06.05.2015
(73) Patentinhaber: BSH Hausgeräte GmbH, 81739 München (DE)
(72) Erfinder: BRÄUNING, Andre, 98587 Steinbach-Hallenberg (DE); SEITH, Thomas, 97616 Bad Neustadt (DE)
(86) Internationale Anmeldenummer: PCT/EP2013/063605
(87) Internationale Veröffentlichungsnummer: WO 2014/001492

(56) Entgegenhaltungen:
- WO-A1-97/20492
- WO-A2-2008/088278
- DE-U1-202010 016 132
- JP-A- S6 464 613

## Beschreibung

### Gebiet der Erfindung

Die Erfindung betrifft eine Kombination aus einem Kleinsauger, der eine Staubabscheideeinrichtung, ein Gebläse zum Erzeugen eines Saugluftstroms durch die Staubabscheideeinrichtung und einen Elektromotor zum Antreiben des Gebläses umfasst, und einem Stielsaugerrahmen, wobei der Kleinsauger mit dem Stielsaugerrahmen zur Bildung einer als Stielsauger betreibbaren Einheit verbindbar ist. Weiter betrifft die Erfindung einen Kleinsauger, der eine Staubabscheideeinrichtung, ein Gebläse zum Erzeugen eines Saugluftstroms durch die Staubabscheideeinrichtung und einen Elektromotor zum Antreiben des Gebläses umfasst, wobei der Kleinsauger zur Verbindung mit einem Stielsaugerrahmen zur Bildung einer als Stielsauger betreibbaren Einheit ausgebildet ist, sowie einen Stielsaugerrahmen zur Verbindung mit einem Kleinsauger, wobei die durch den Kleinsauger mit dem Stielsaugerrahmen bildbare Einheit als Stielsauger betreibbar ist.

### Hintergrund der Erfindung

Staubsauger sind in unterschiedlichen Bauformen bekannt. Insbesondere sind handgeführte (hand-held) Staubsauger bekannt, die aufgrund ihrer kompakten Abmessungen und ihres geringen Gewichts für eine "freihändige" Verwendung geeignet sind und die auch als Kleinsauger bezeichnet werden. Derartige Kleinsauger können beispielsweise als Tischsauger ("Krümelsauger") ausgebildet sein. Diese weisen zumeist eine mäßige Saugleistung und Filterung auf. Ferner sind Handstaubsauger bekannt, die im Wesentlichen in senkrechter Stellung betrieben werden und hierbei beispielsweise mit einer Bodendüse auf einen zu reinigenden Boden aufgesetzt werden. Da diese in der Regel eine Stange bzw. einen Stiel zur Verlängerung eines Handgriffs aufweisen, mit dem der Staubsauger geführt wird, werden diese auch als "Stielsauger" bezeichnet. Derartige Stielsauger weisen in der Regel bessere Saugeigenschaften und eine wirksamere Luftfilterung auf als die oben genannten Kleinsauger. Es ist auch bekannt, einen Kleinsauger auf einen Stielsaugerrahmen aufzusetzen, um den handgeführten Kleinsauger als Stielsauger benutzen zu können. Dabei wird die dem Gebläse vorgeordnete Staubabscheideeinrichtung des Kleinsaugers auch bei der Verwendung als Stielsauger benutzt.

Gemäß DE 10 2009 026 749 A1 kann ein Staubsauger, der eine Abscheide- und Filtereinheit sowie ein Sauggebläse aufweist, in wenigstens zwei unterschiedlichen Betriebsmodi gehandhabt werden. Dabei sind alle zum Betreiben des Staubsaugers in mindestens zwei unterschiedlichen Betriebsmodi erforderlichen Funktionseinrichtungen in einem Gehäuse aufgenommen, das beispielsweise mit einem Fahrwerk, einem Handgriff in Form einer Handgriffstange und/oder einem Handgriff in Form eines bügelförmigen Haltegriffs ausgestattet sein kann.

Aus JP 106 46 13 A ist es bekannt, einen batteriebetriebenen handgeführten Staubsauger auf einen Haltekörper aufzusetzen, der ein netzbetriebenes Gebläse aufweist. Wird der Kleinsauger alleine benutzt, so erzeugt das batteriebetriebene Gebläse des Kleinsaugers einen Saugluftstrom durch einen Saugkopf und eine Staubsammelkammer des Kleinsaugers, die einen Filter zum Sammeln des mit dem Saugluftstrom angesaugten Staubs aufweist. Wird der Kleinsauger zusammen mit dem Haltekörper betrieben, so erzeugt das netzbetriebene Gebläse des Haltekörpers einen Saugluftstrom durch den Saugkopf und die Staubsammelkammer des Kleinsaugers sowie durch eine Öffnung der Staubsammelkammer und ein in dem Haltekörper angeordnetes Luftführungsrohr. Hierdurch werden die Staubsammelkammer des Kleinsaugers und der darin angeordnete Filter in beiden Betriebsarten genutzt, wobei der Saugluftstrom durch zwei unterschiedliche Gebläse erzeugt wird. Eine erhöhte Saugleistung kann dabei allenfalls durch eine größere Leistungsaufnahme des dem Haltekörper zugeordneten Gebläses erreicht werden, und eine wirksamere Luftfilterung wird dadurch nicht erreicht.

Die US 2011/028719 A1 lehrt einen Staubsauger, bei dem ein Handstaubsauger in einen Stielkörper rückseitig eingesetzt werden kann, um einen Stielsauger zu erhalten. Ein Saugereinlassanschluss kann mit einer Öffnung im Stielkörper verkuppelt werden. Der Saugereinlassanschluss fluidverbindet den Saugmund des Stielkörpers mit einer Saugluftquelle des Handstaubsaugers, sofern diese im Stielkörper eingesetzt ist.

Die DE 10 2008 007 985 A1 betrifft einen Haushaltsstaubsauger als Hauptgerät mit einem abnehmbaren, gesondert zu benutzenden Zusatzgerät. Das Zusatzgerät weist einen Energiespeicher und einen Staubsammelraum auf. Beim Aufladen des Energiespeichers des Zusatzgerätes am Hauptgerät wird der Inhalt des Staubsammelraums des Zusatzgerätes in einen Staubsammelraum im Hauptgerät überführt.

Aus der DE 196 12 936 A1 ist ein Staubsauger bekannt, der einen Elektromotor aufweist. An dem Staubsauger kann ein zusätzlicher Gerätestiel angebracht werden.

Die JP 2008-178 615 A zeigt und beschreibt einen Staubsauger, der einen Staubsaugerkörper und ein Stützteil aufweist, in das der Staubsaugerkörper eingesetzt werden kann. Der Staubsaugerkörper umfasst einen ersten Staubsammelabschnitt. Am Saugmund des Stützteils ist sekundärseitig ein zweiter Staubsammelabschnitt angeordnet. Schwerer Staub, der nur schwerlich bis zum ersten Staubsammelabschnitt gesaugt werden kann, kann im zweiten Staubsammelabschnitt angehäuft werden, der sich nahe des Saugmunds befindet.

Die JP 2 627 275 B2 lehrt ebenfalls einen Handstaubsauger, der an einem Stielteil anordenbar ist, sodass er als Stielstaubsauger einsetzbar ist.

WO 97/20492, welche dem Oberbegriff der unabhängigen Anspüche 1, 13 und 14 entspricht, offenbart eine Kombination von einem Primärsauger und einem handbetriebenen Zusatzsauger, wobei der Zusatzsauger zum Betrieb mit dem Primärsauger mit diesem verbunden werden kann. Der Zusatzsauger umfasst eine Staubsammelkammer, die bei Verbindung mit dem Primärsauger mit einem Luftkanal des Primärsaugers derart verbunden ist, dass im Betrieb Staub in der Staubsammelkammer in den Luftkanal gezogen und von dort durch den Primärsauger abgesaugt wird.

### Der Erfindung zugrundeliegende Aufgabe

Es ist Aufgabe der vorliegenden Erfindung, eine verbesserte Kombination aus einem Kleinsauger und einem Stielsaugerrahmen sowie einen entsprechenden Kleinsauger und einen Stielsaugerrahmen anzugeben, wobei insbesondere die Luftfilterungswirkung und/oder die Saugleistung beim Betrieb als Stielsauger gegenüber dem Betrieb als Kleinsauger verbessert ist.

### Erfindungsgemäße Lösung

Die Bezugszeichen in sämtlichen Ansprüchen haben keine einschränkende Wirkung, sondern sollen lediglich deren Lesbarkeit verbessern.

Die Lösung der gestellten Aufgabe gelingt durch eine Kombination mit den Merkmalen des Anspruchs 1, einen Kleinsauger mit den Merkmalen des Anspruchs 13 und einen Stielsaugerrahmen mit den Merkmalen des Anspruchs 14.

Bei einer erfindungsgemäßen Kombination eines Kleinsaugers mit einem Stielsaugerrahmen umfasst der Kleinsauger eine erste Staubabscheideeinrichtung, ein Gebläse zum Erzeugen eines Saugluftstroms durch die erste Staubabscheideeinrichtung und einen Elektromotor zum Antreiben des Gebläses. Im Rahmen der vorliegenden Erfindung umfasst der Begriff "Staubabscheideeinrichtung" auch einen Luftweg von einer Ansaugöffnung bis zu einem Staubabscheider, der beispielsweise einen Wechselfilterbeutel und/oder einen oder mehrere Filter umfassen kann. Der Luftweg stromauf des Staubabscheiders kann beispielsweise einen Luftführungskanal umfassen, der auch zur Abscheidung von Grobschmutz ausgebildet sein kann.

Das Gebläse ist durch einen Elektromotor antreibbar, der für Batterie- und/oder Netzbetrieb ausgelegt sein kann. Insbesondere können das Gebläse und der dieses antreibende Elektromotor als Motor-/Gebläse-Einheit ausgebildet sein. Das Gebläse ist zum Erzeugen eines Saugluftstroms durch die erste Staubabscheideeinrichtung zum Abscheiden von in dem Saugluftstrom enthaltenen Partikeln, insbesondere zum Abscheiden von mit dem Saugluftstrom von einer zu reinigenden Oberfläche aufgenommenem Schmutz und Staub, angeordnet. Der Kleinsauger kann separat als handgeführter Staubsauger, d.h. im Solobetrieb, betrieben werden und weist die hierfür erforderlichen Bauelemente bzw. Funktionseinrichtungen auf.

Der Kleinsauger ist derart mit dem Stielsaugerrahmen verbindbar, dass er in mit dem Stielsaugerrahmen verbundenem Zustand, d.h. als Einheit mit dem Stielsaugerrahmen, als Stielsauger betreibbar ist. Hierfür weist der Stielsaugerrahmen die zum Betrieb als Stielsauger notwendigen Bauelemente, die über die zum Solobetrieb des Kleinsaugers notwendigen Bauelemente bzw. Funktionseinrichtungen hinausgehen, auf, insbesondere einen Stiel mit einem Stielsaugerhandgriff oder zumindest einen Anschluss für einen Stiel oder einen Stielsaugerhandgriff. Insbesondere kann der Stielsaugerrahmen einen Hüllkörper umfassen oder als solcher ausgebildet sein, in den der Kleinsauger einsetzbar ist. In einem in den Stielsaugerrahmen eingesetzten Zustand kann der Kleinsauger somit von dem Stielsaugerrahmen aufgenommen und auf einer Mehrzahl von Seiten und insbesondere mit einem überwiegenden Teil seiner Oberfläche von diesem umgeben sein. Beim Betrieb als Stielsauger kann die durch den Kleinsauger und den Stielsaugerrahmen gebildete Einheit insbesondere in einer auf den Boden aufgesetzten, schräg stehenden oder nahezu senkrechten Position betrieben werden. Hierfür kann an einem vorderen Ende des Stielsaugerrahmens ein Ansaugstutzen angeordnet sein, an den eine Saugdüse, beispielsweise eine Bodenbürste, anschließbar ist, auf die der Stielsaugerrahmen bei der Verwendung der aus Kleinsauger und Stielsaugerrahmen gebildeten Einheit als Stielsauger aufgestellt werden kann. Der Kleinsauger und der Stielsaugerrahmen sind derart ausgebildet, dass beim Betrieb als Stielsauger zumindest ein Teil der Funktionseinrichtungen des Kleinsaugers, zumindest das Gebläse, verwendet werden können. Der Kleinsauger ist somit nicht nur im Solobetrieb, sondern in einem weiteren Betriebsmodus als Stielsauger betreibbar.

Erfindungsgemäß ist der Kleinsauger mit dem Stielsaugerrahmen derart verbindbar, dass dadurch zumindest ein Teil des vom Gebläse erzeugten Saugluftstroms durch eine zweite Staubabscheideeinrichtung führbar ist, wobei der Stielsaugerrahmen mindestens einen Luftführungskanal zum Ermöglichen eines den Saugkopf des Kleinsaugers umgehenden Umgehungsluftstroms durch die zweite Staubabscheideeinheit aufweist. Der Kleinsauger weist mindestens eine durch erste Verschlussmittel verschließbare Umgehungsöffnung zum Zuführen eines Umgehungsluftstroms, der den Saugkopf des Kleinsaugers im Betrieb als Stielsauger umgeht, in einen Staubabscheider der ersten Staubabscheideeinrichtung auf. Der Stielsaugerrahmen ist so eingerichtet, dass er mindestens einen Luftführungskanal zum Ermöglichen eines einen Saugkopf des Kleinsaugers umgehenden Umgehungsluftstroms durch die zweite Staubabscheideeinrichtung aufweist. Die zweite Staubabscheideeinrichtung kann beispielsweise die erste Staubabscheideeinrichtung umfassen, so dass die erste einen Teil der zweiten Staubabscheideeinrichtung bildet. Die zweite Staubabscheideeinrichtung kann aber auch der ersten Staubabscheideeinrichtung im Saugluftstrom vor- oder nachgeschaltet sein oder kann auch zur Führung eines Teils des Saugluftstroms dieser nebengeschaltet sein. Die zweite Staubabscheideeinrichtung kann auch als ein von einem innerhalb des Kleinsaugers verlaufenden unterschiedlicher Luftführungskanal stromaufwärts eines Staubabscheiders ausgebildet sein. Insbesondere ist der Kleinsauger mit dem Stielsaugerrahmen derart verbindbar, dass zumindest ein Teil des vom Gebläse erzeugten Saugluftstroms durch einen Staubabscheider der zweiten Staubabscheideeinrichtung führbar ist, der nicht der ersten Staubabscheideeinrichtung angehört. Zusätzlich kann auch der durch den Staubabscheider der zweiten Staubabscheideeinrichtung führbare Saugluftstrom durch einen Staubabscheider der ersten Staubabscheideeinrichtung führbar sein. Die erste und die zweite Staubabscheideeinrichtung sind insbesondere stromaufwärts des Gebläses angeordnet bzw. anordenbar.

Dadurch, dass dann, wenn der Kleinsauger mit dem Stielsaugerrahmen verbunden ist, zumindest ein Teil des vom Gebläse erzeugten Saugluftstroms durch eine zweite Staubabscheideeinrichtung geführt wird, wird es ermöglicht, einen anderen oder zusätzliche Staubabscheider zu nutzen. Hierdurch ist bei einer Verwendung der aus dem Kleinsauger mit dem Stielsaugerrahmen gebildeten Einheit eine verbesserte Filterleistung und/oder Saugleistung erzielbar. Somit kann die konstruktive Ausführung des Kleinsaugers auf ein Minimum mit einer für die Verwendung im Solobetrieb als Kleinsauger ausreichenden Saug- und Filterleistung beschränkt bleiben, während der Kleinsauger als Einheit mit dem Stielsaugerrahmen als vollwertiger Stielsauger mit einer entsprechend höheren Filter- und/oder Saugleistung nutzbar sein kann.

Der Kleinsauger weist einen Saugkopf zum Aufsetzen auf eine zu reinigende Fläche und zum Aufnehmen eines schmutzbeladenen Luftstroms auf. Der Stielsaugerrahmen weist mindestens einen Luftführungskanal zum Ermöglichen eines den Saugkopf umgehenden Umgehungsluftstroms durch die zweite Staubabscheideeinrichtung auf. Da der Saugkopf einen durch die Verwendung im Solobetrieb des Kleinsaugers bedingten, relativ engen Querschnitt aufweist, wird es durch den Luftführungskanal für den Umgehungsluftstrom ermöglicht, einen Strömungsquerschnitt und/oder eine Staubabscheideeinrichtung bereitzustellen, die für den Betrieb als Stielsauger optimiert ist.

### Bevorzugte Ausgestaltung der Erfindung

Vorteilhafte Aus- und Weiterbildungen, welche einzeln oder in Kombination miteinander eingesetzt werden können, sind Gegenstand der abhängigen Ansprüche.

Vorzugsweise ist die Querschnittsfläche des mindestens einen Luftführungskanals für den Umgehungsluftstrom zur zweiten Staubabscheideeinrichtung größer als die des durch den Saugkopf führenden Luftwegs zur ersten Staubabscheideeinrichtung. Insbesondere ist in dem Fall, dass eine Mehrzahl derartiger Luftführungskanäle vorhanden ist, deren gesamte Querschnittsfläche größer als die des durch den Saugkopf führenden Luftwegs. In besonders vorteilhafter Weise sind der Luftführungskanal bzw. die Luftführungskanäle auch hinsichtlich ihrer Längen und ihrer Querschnittsformen derart ausgebildet, dass der Strömungswiderstand der entsprechenden Luftwege geringer ist als der des durch den Saugkopf führenden Luftwegs. Hierdurch ist eine verbesserte Saugleistung erreichbar, ohne dass notwendigerweise die elektrische Leistung des Gebläsemotors erhöht werden müsste.

Gemäß einer besonders bevorzugten Ausführungsform der Erfindung weist der Kleinsauger mindestens eine durch erste Verschlussmittel verschließbare Umgehungsöffnung zum Zuführen des Umgehungsluftstroms in einen Staubabscheider der ersten Staubabscheideeinrichtung auf. Die erste und/oder die zweite Staubabscheideeinrichtung können weitere Staubabscheider aufweisen. Hierdurch ist es erreichbar, dass der Umgehungsluftstrom trotz unterschiedlicher Luftführungskanäle einen Staubabscheider der ersten Staubabscheideeinrichtung, die dem Kleinsauger zugeordnet ist, durchströmt. Hierdurch wird eine Nutzung desselben Staubabscheiders sowohl bei der Verwendung des Kleinsaugers im Solobetrieb als auch bei der Verwendung als Stielsauger und damit ein besonders einfacher konstruktiver Aufbau ermöglicht.

Vorzugsweise weist die Umgehungsöffnung ein Flusensieb auf. Hierdurch kann auf einfache Weise ein Zurückhalten von mit dem Saugluftstrom mitgerissenen Flusen bei der Verwendung als Stielsauger erreicht werden, während bei einer Verwendung des Kleinsaugers im Solobetrieb in der Regel auf ein Flusensieb verzichtet werden kann.

Weiterhin ist es bevorzugt, dass die ersten Verschlussmittel zum automatischen Öffnen der mindestens einen Umgehungsöffnung beim Verbinden des Kleinsaugers mit dem Stielsaugerrahmen ausgebildet sind. Hierdurch kann die Bedienung des Kleinsaugers ebenso wie die zum Herstellen einer als Stielsauger verwendbaren Einheit aus Kleinsauger und Stielsaugerrahmen vereinfacht werden.

In besonders vorteilhafter Weise ist der Kleinsauger zur Bildung einer als Stielsauger betreibbaren Einheit bezüglich einer Längsachse des Stielsaugerrahmens, die durch ein vorderes und ein hinteres Ende des Stielsaugerrahmens gebildet wird, in axialer Richtung, vorzugsweise axial von hinten, in den Stielsaugerrahmen einführbar, wobei ferner die ersten Verschlussmittel als eine axial verschiebbare Verschlusshülse ausgebildet sind, die beim Einführen des Kleinsaugers in den Stielsaugerrahmen zum Öffnen der mindestens einen Umgehungsöffnung verschiebbar ist. So kann es beispielsweise vorgesehen sein, dass die Verschlusshülse am Kleinsauger derart angeordnet ist, dass die Verschlusshülse von einem Betätigungsmittel, etwa einer Ringkante des Stielsaugerrahmens, beim Einschieben in den Stielsaugerrahmen verschoben wird und dadurch die mindestens eine Umgehungsöffnung automatisch freigegeben wird.

Dabei ist die Verschlusshülse vorzugsweise gegen Federkraft axial verschiebbar angeordnet. Hierdurch kann auf besonders einfache Weise erreicht werden, dass die mindestens eine Umgehungsöffnung beim Einführen des Kleinsaugers in den Stielsaugerrahmen automatisch freigegeben und beim Entnehmen des Kleinsaugers aus dem Stielsaugerrahmen automatisch wieder verschlossen wird.

Gemäß einer bevorzugten Ausführungsform der Erfindung weist der Stielsaugerrahmen zweite Verschlussmittel auf, die zum automatischen Verschließen des Luftwegs durch den Saugkopf beim Verbinden des Kleinsaugers mit dem Stielsaugerrahmen ausgebildet sind. Hierdurch kann erreicht werden, dass im mit dem Stielsaugerrahmen verbundenen Zustand des Kleinsaugers, d.h. bei der Verwendung als Stielsauger, ausschließlich ein anderer Luftweg realisiert wird und/oder der gesamte Saugluftstrom eine andere Staubabscheideeinrichtung durchströmt als im Solobetrieb des Kleinsaugers. Der andere Luftweg bzw. die andere Staubabscheideeinrichtung können dabei speziell für die Verwendung als Stielsauger optimiert sein.

Beim Einschieben des Kleinsaugers in den Stielsaugerrahmen kann ein Anschlag sowie eine Verriegelung vorgesehen sein, um den Kleinsauger sicher und in einer für das Zusammenwirken mit Funktionseinrichtungen des Stielsaugerrahmens optimalen Position zu halten. Diese Position kann insbesondere derart gewählt sein, dass sowohl die Umgehungsöffnung durch die ersten Verschlussmittel geöffnet als auch der Saugkopf durch die zweiten Verschlussmittel verschlossen ist. Hierdurch wird die Bedienung weiter vereinfacht.

Vorzugsweise ist ein Staubabscheider der zweiten Staubabscheideeinrichtung als ein einem Staubabscheider der ersten Staubabscheideeinrichtung vorgeschalteter Wirbelrohrabscheider ausgebildet. Hierdurch kann im Betrieb als Stielsauger eine besonders effektive Abscheidung insbesondere von Grobschmutz erzielbar sein, ohne dass der Kleinsauger das durch einen Wirbelrohrabscheider bedingte Volumen aufweisen müsste.

In besonders vorteilhafter Weise ist der Staubabscheider der ersten Staubabscheideeinrichtung, der dem Staubabscheider der zweiten Staubabscheideeinrichtung nachgeschaltet ist, als mit einem Filter versehenes Rohr ausgebildet, das zur Zuführung des Saugluftstroms zum Gebläse in den Staubabscheideraum des Wirbelrohrabscheiders hineinragt. Hierdurch kann auf besonders einfache und wirksame Weise erreicht werden, dass beim Betrieb als Stielsauger ein als Wirbelrohrabscheider ausgebildeter Staubabscheider und das mit dem Filter versehene Rohr nacheinander vom Saugluftstrom durchströmt werden.

Gemäß einer bevorzugten Ausführungsform der Erfindung weist der Kleinsauger mindestens eine Ausblasöffnung zum Ausblasen der durch das Gebläse angesaugten Luft auf; ferner weist auch der Stielsaugerrahmen mindestens eine Ausblasöffnung auf. Insbesondere weist der Hüllkörper die Ausblasöffnungen des Stielsaugerrahmens auf. Die mindestens eine Ausblasöffnung des Stielsaugerrahmens und die mindestens eine Ausblasöffnung des Kleinsaugers sind dabei derart angeordnet, dass diese miteinander kommunizieren, wenn der Kleinsauger mit dem Stielsaugerrahmen verbunden bzw. in den Hüllkörper eingesetzt ist. Die eine oder mehreren Ausblasöffnungen des Stielsaugerrahmens können beispielsweise im verbundenen Zustand des Kleinsaugers gegenüberliegend entsprechenden Ausblasöffnungen des Kleinsaugers angeordnet sein oder es kann zwischen einer oder mehreren Ausblasöffnungen des Kleinsaugers und einer oder mehreren Ausblasöffnungen des Stielsaugerrahmens ein Luftweg derart angeordnet sein, dass aus den Ausblasöffnungen des Kleinsaugers ausgeblasene Luft dann, wenn dieser mit dem Stielsaugerrahmen verbunden ist, durch den Luftweg zu den Ausblasöffnungen des Stielsaugerrahmens geführt wird. Die Ausblasöffnungen des Stielsaugerrahmens und/oder die Luftwege der Ausblasöffnungen sind dabei mit einem Ausblasfilter versehen, durch den die vom Gebläse geförderte Luft beim Betrieb als Stielsauger, d.h. im verbundenen Zustand des Kleinsaugers, nach außen dringt. Der Ausblasfilter kann beispielsweise einen Filterschaum, ein Filtervlies oder einen Lamellenfilter, insbesondere einen HEPA-Filter (High Efficiency Particulate Airfilter), umfassen bzw. als solcher ausgebildet sein und insbesondere als Feinstaubfilter dienen. Der Ausblasfilter kann auch als Grobfilter ausgebildet sein, der vorwiegend der Geräuschreduktion dient. Es können auch mehrere Ausblasfilter bzw. Ausblasfilterelemente vorgesehen sein, die im Luftweg nacheinander und/oder in mehreren nebeneinander angeordneten Ausblasöffnungen angeordnet sind. Hierdurch wird eine besonders gründliche Reinigung der beim Betrieb des Kleinsaugers als Stielsauger erzeugten Abluft bzw. eine Verringerung der Geräuschentwicklung beim Betrieb ermöglicht.

Weiter ist es bevorzugt, dass mindestens eine Dichtung zur Abdichtung eines Luftwegs zwischen der mindestens einen Ausblasöffnung des Kleinsaugers und der mindestens einen Ausblasöffnung des Stielsaugerrahmens vorhanden ist. Beispielsweise sind in einer axialen Richtung vor und hinter den Ausblasöffnungen des Kleinsaugers, wenn dieser in den Hüllkörper eingesetzt ist, Dichtungen angeordnet, die den Luftweg von den Ausblasöffnungen des Kleinsaugers zu den Ausblasöffnungen des Stielsaugerrahmens abdichten. Hierdurch kann verhindert werden, dass die vom Gebläse geförderte Luft beim Betrieb als Stielsauger an dem Ausblasfilter bzw. an den Ausblasfiltern vorbeiströmt, oder zumindest kann der Anteil der an dem Ausblasfilter bzw. den Ausblasfiltern vorbeiströmenden Luft minimiert werden. Die Dichtungen sind insbesondere dem Stielsaugerrahmen zugeordnet und als innerhalb des Hüllkörpers angeordnete, einen für das Einsetzen des Kleinsaugers vorgesehenen Hohlraum umlaufend umgebende Gleitdichtungen ausgebildet. Hierdurch wird eine weiter verbesserte Reinigung der Abluft und eine einfache Verbindbarkeit des Kleinsaugers mit dem Stielsaugerrahmen gewährleistet.

Die Erfindung betrifft ferner einen Kleinsauger, der eine erste Staubabscheideeinrichtung, ein Gebläse zum Erzeugen eines Saugluftstroms durch die erste Staubabscheideeinrichtung und einen Elektromotor zum Antreiben des Gebläses umfasst, wobei der Kleinsauger zur Verbindung mit einem Stielsaugerrahmen zur Bildung einer als Stielsauger betreibbaren Einheit ausgebildet ist. Der Kleinsauger ist somit sowohl separat betreibbar als auch für den Betrieb als Stielsauger in Verbindung mit einem Stielsaugerrahmen ausgebildet. Erfindungsgemäß ist der Kleinsauger zur Führung zumindest eines Teils des vom Gebläse erzeugten Saugluftstroms durch eine zweite Staubabscheideeinrichtung ausgebildet, wenn der Kleinsauger mit dem Stielsaugerrahmen verbunden ist. Der Kleinsauger ist insbesondere wie oben beschrieben ausgebildet. Hierdurch wird ein Kleinsauger geschaffen, der besonders schlank und vielseitig verwendbar ist und der es ermöglicht, bei besonders einfachem Aufbau im Zusammenwirken mit dem Stielsaugerrahmen als Stielsauger verwendet zu werden, wobei der Stielsauger eine gegenüber dem Kleinsauger im Solobetrieb verbesserte Filter- und/oder Saugleistung aufweisen kann.

Der Kleinsauger kann zur Stromversorgung des Elektromotors für den Antrieb des Gebläses eine oder mehrere Batterien aufweisen. Zur Erleichterung der Handhabung sind die Batterien im Bereich des hinteren Endes und insbesondere nahe an einem Handgriff bzw. innerhalb einer Handhabe des Kleinsaugers angeordnet. Hierdurch wird eine besonders vielseitige und einfache Verwendung des Kleinsaugers ermöglicht. Es ist nicht notwendig, kann jedoch vorgesehen sein, dass der Stielsaugerrahmen weitere Batterien enthält oder eine netzgebundene Stromversorgung für den Elektromotor bereitstellt. Die Batterien können insbesondere als wiederaufladbare Batterien (Akkumulatoren) ausgebildet sein.

Weiterhin betrifft die Erfindung einen Stielsaugerrahmen, der zur Verbindung mit einem Kleinsauger zur Verwendung als Stielsauger ausgebildet ist, wobei der Stielsaugerrahmen zum Zusammenwirken mit dem Kleinsauger zur Führung zumindest eines Teils des vom Gebläse erzeugten Saugluftstroms durch eine zweite Staubabscheideeinrichtung ausgebildet ist. Vorzugsweise ist der Stielsaugerrahmen wie oben beschrieben ausgebildet. Hierdurch wird es ermöglicht, dass ein besonders schlank aufgebauter Kleinsauger im Zusammenwirken mit dem Stielsaugerrahmen als Stielsauger verwendbar ist, wobei der Stielsauger eine gegenüber dem Kleinsauger im Solobetrieb verbesserte Filter- und/oder Saugleistung aufweisen kann.

### Kurzbeschreibung der Zeichnungen

Weitere vorteilhafte Ausgestaltungen werden nachfolgend an Hand eines in den Zeichnungen dargestellten Ausführungsbeispiels, auf welches die Erfindung jedoch nicht beschränkt ist, näher beschrieben.

Es zeigen schematisch:
- Fig. 1: einen Kleinsauger gemäß einem Ausführungsbeispiel der Erfindung in teilweise geschnittener Darstellung;
- Fig. 2: den Kleinsauger gemäß Fig. 1 in einer Seitenansicht;
- Fig. 3: einen Stielsaugerrahmen gemäß einem Ausführungsbeispiel der Erfindung in teilweise geschnittener Darstellung;
- Fig. 4: den Stielsaugerrahmen gemäß Fig. 3 mit darin eingesetztem Kleinsauger gemäß Fig. 1;
- Fig. 5: die aus Stielsaugerrahmen und Kleinsauger gebildete Einheit gemäß Fig. 4 in einer Seitenansicht;
- Fig. 6: die aus Stielsaugerrahmen und Kleinsauger gebildete Einheit gemäß Fig. 4 in einer axialen Ansicht;
- Fig. 7: die aus Stielsaugerrahmen und Kleinsauger gebildete Einheit gemäß Fig. 4 in einem Querschnitt;
- Fig. 8: den Stielsaugerrahmen gemäß Fig. 3 mit dem Kleinsauger gemäß Fig. 1 in einem ersten Entnahmeschritt in einer teilweise geschnittenen Darstellung;
und schließlich
- Fig. 9: den Stielsaugerrahmen gemäß Fig. 3 mit dem Kleinsauger gemäß Fig. 1 in einem zweiten Entnahmeschritt in einer teilweise geschnittenen Darstellung.

### Ausführliche Beschreibung anhand eines Ausführungsbeispiels

Bei der nachfolgenden Beschreibung einer bevorzugten Ausführungsform der vorliegenden Erfindung bezeichnen gleiche Bezugszeichen gleiche oder vergleichbare Komponenten. Der Übersichtlichkeit halber sind nicht in allen Figuren alle Bezugszeichen dargestellt.

Die Figuren 1 und 2 zeigen ein Ausführungsbeispiel eines erfindungsgemäßen Kleinsaugers in einem teilweise geschnittenen Längsschnitt bzw. in einer Ansichtsdarstellung. Der Kleinsauger 1 weist im Wesentlichen zylindrische Form auf. An einem vorderen Ende des Kleinsaugers 1 ist ein Saugkopf 2 angeordnet. Ein mittlerer Bereich des Kleinsaugers 1 umfasst eine erste Staubabscheideeinrichtung 10 und eine Motor-/Gebläse-Einheit 20. Am hinteren Ende des Kleinsaugers 1 befindet sich eine Handhabe 30. Die Motor-/Gebläse-Einheit 20 erzeugt einen Saugluftstrom, der durch den Saugkopf 2 aufgenommen wird und durch einen Staubabscheider geführt wird. Im Bereich der Motor-/Gebläse-Einheit 20 wird die angesaugte Luft wieder ausgeblasen.

Der Saugluftstrom tritt durch den Saugmund 3 des Saugkopfs 2 in den Kleinsauger 1 ein. Durch einen Luftführungskanal 4 gelangt der Luftstrom zu einem Krümmer 5, wo er nach unten abgelenkt wird. Eine weitere, schroffe Umlenkung am unteren Ende des Krümmers 5 führt dazu, dass grobe Partikel in das darunter befindliche Schmutzdepot 6 geschleudert werden. Die Bogenrippe 7 unterhalb des Krümmers 5 verhindert, dass eine größere Menge des abgeschiedenen Materials vom Luftstrom wieder mitgerissen wird. Auf diese Weise kann auf kleinstem Raum eine Grobschmutzabscheidung realisiert werden.

Danach strömt die derart vorgereinigte Luft durch einen Filterschaumzylinder 11, der beispielsweise eine Dicke von ca. 3 mm haben kann und von einem rohrförmigen Fenstergitter 12 gestützt wird. Aus dem Innenraum 13 des Filterschaumzylinders 11 wird die Luft zum Gebläse hin abgesaugt. Das Rohr 14, das den Filterschaumzylinder 11 umgibt, weist Einlassfenster 15 auf, die durch eine in Längsrichtung des Kleinsaugers 1 verschiebbare Verschlusshülse 16 verschlossen sind. Die Verschlusshülse 16 ist durch die Kraft einer relativ weichen Feder 17 zum vorderen Ende des Kleinsaugers 1 gegen einen Anschlag vorgespannt, so dass bei der Benutzung des Kleinsaugers als handgeführter Sauger die Einlassfenster 15 verschlossen sind. Ferner kann zum dichten Verschließen der Einlassfenster 15 eine nicht dargestellte Gleitdichtung zwischen Verschlusshülse 16 und Rohr 14 vorgesehen sein. Zwischen Filterschaumzylinder 11 und Rohr 14 kann ein Ringspalt vorgesehen sein, um ein gleichmäßigeres Durchströmen des Filterschaumzylinders 11 durch die mit Schmutz beladene Luft zu ermöglichen; hierzu tragen auch die Einlassfenster 15 bei, die beim separaten Betrieb des Kleinsaugers 1 durch die Verschlusshülse 16 verschlossen sind, aber dennoch in gewissem Maße eine axiale Luftströmung entlang der Außenwand des Filterschaumzylinders 11 ermöglichen. Der Saugkopf 2, innerhalb dessen eine Grobschmutzabscheidung stattfindet, und der Filterschaumzylinder 11 sowie die diesen zugeordneten Luftwege bilden die erste Staubabscheideeinrichtung 10.

Das Gebläse mit dem Lüfterrad 21 und dem Leitapparat 22 befördert die angesaugte Luft durch in einem Lochsieb 23 angeordnete Ausblasöffnungen 24 nach außen. Das Lüfterrad 21 wird von dem Elektromotor 25 angetrieben, der durch die in der Handhabe 30 angeordneten Batterien 26, beispielsweise Lithium-Ionen-Batterien, versorgt wird. Der Motor 25 kann durch einen nicht dargestellten Schalter bzw. über eine ebenfalls nicht dargestellte Steuerungselektronik gesteuert werden.

Die Handhabe 30 weist einen Handgriff 31 auf, der über eine Sperrhülse 32 mit Sperrnocken 33 verbunden ist. Die Sperrnocken 33 wirken mit Rastfedern 34, die jeweils ein Rastelement 35 tragen, derart zusammen, dass in der in Fig. 1 dargestellten Position des Handgriffs 31 eine radiale Bewegung der Rastfedern 34 nach innen verhindert wird. Wie in Fig. 2 angedeutet, können die Rastfedern 34 einstückig mit dem Lochsieb 23 ausgebildet und als gegenüber diesem freigeschnittene Laschen ausgebildet sein. Vorzugsweise sind zwei Rastfedern 34 einander gegenüberliegend angeordnet.

Ein erfindungsgemäßer Stielsaugerrahmen 40 weist gemäß Fig. 3 einen Hüllkörper 41 auf sowie an seinem vorderen Ende einen Ansaugstutzen 42, an dem beispielsweise eine Saugdüse oder eine Bodenbürste anschließbar ist. Der durch den Ansaugstutzen 42 eintretende Saugluftstrom wird durch den Leitkegel 43, der das Entstehen eines Totraums, in dem sich Schmutz ablagern könnte, verhindert, in drei Teilluftströme aufgeteilt, die jeweils durch Luftführungen 44 bis in einen hinteren Bereich eines Staubabscheideabschnitts 45 des Hüllkörpers 41 geführt werden, wo sie durch Umlenkbereiche 46 in tangentiale Richtung umgelenkt und nach innen geführt werden. In einem Antriebsabschnitt 47 des Hüllkörpers sind Ausblasöffnungen 48 angeordnet, die mit einem Ausblasfilter 63, beispielsweise einem Flach-Filtervlies, einem Lamellenfilter, insbesondere einem HEPA-Filter, oder auch einem durch Filterschaum gebildeten Filter, versehen sind. Der Ausblasfilter 63 kann als Feinstaubfilter dienen oder als Grobfilter zur Geräuschreduktion ausgebildet sein. Die Ausblasöffnungen 48 sind ausreichend großflächig, so dass der Ausblasfilter 63 keinen wesentlichen Strömungswiderstand erzeugt. Es können auch mehrere neben- und/oder im Luftstrom hintereinander angeordnete Ausblasfilter bzw. Ausblasfilterelemente vorgesehen sein. Am hinteren Ende des Hüllkörpers ist ein Stielanschluss 49 zur Aufnahme einer Stange, die einen Handgriff zur Verwendung des Staubsaugers als Stielsauger trägt (nicht dargestellt), angeordnet. Der Stielsaugerrahmen 40 ist am hinteren Ende offen, um den Kleinsauger 1 in axialer Richtung von hinten in den Hüllkörper einzuführen. Ferner ist der Stielsaugerrahmen 40 zweigeteilt, wobei der Staubabscheideabschnitt 45 und der Antriebsabschnitt 47 über ein Scharnier 50 miteinander verbunden sind und durch eine Rastfeder 51, die hinter einen Rastvorsprung 52 greift, zusammengehalten werden können. In dem Staubabscheideabschnitt 45 münden die Umlenkbereiche 46 der Luftführungen 44 in Luftzuführungsöffnungen 53 eines Rohrs 54, das einen Staubabscheideraum 55 und einen Staubsammelraum 56 umschließt. Der Staubabscheideraum 55 und der Staubsammelraum 56 werden durch eine Abscheiderippe 57 voneinander getrennt, die zum Rohr 54 einen Spalt offen lässt. Die gefensterte Hülse 18 trägt ein röhrenförmiges Flusensieb, das beispielsweise eine Maschenweite von ca. 1,5 mm aufweisen kann.

Die durch Einsetzen des Kleinsaugers 1 in den Hüllkörper 41 gebildete Einheit ist in Fig. 4 dargestellt. Der Kleinsauger 1 ist vom hinteren Ende des Stielsaugerrahmens 40 her in den Hüllkörper 41 so weit eingeschoben, dass der Saugmund 3 an einer Schaumstoffdichtung 60 anliegt und hierdurch verschlossen ist. Die verschiebbare Verschlusshülse 16 ist durch eine Ringkante 61 der Hülse 18 gegen die Kraft der Feder 17, die in der Darstellung der Fig. 4 komprimiert ist, in axialer Richtung nach hinten verschoben. Hierdurch werden die Einlassfenster 15 des Rohrs 14 freigegeben, durch die der Saugluftstrom in den Filterschaumzylinder 11 einströmen kann. Der Luftstrom wird von dem Lüfterrad 21 durch einen Ausblasraum 27 und die Ausblasöffnungen 24 des Kleinsaugers 1 sowie durch den in den Ausblasöffnungen 48 des Stielsaugerrahmens 40 angeordneten Ausblasfilter 63 nach außen befördert. In axialer Richtung vor und hinter den Ausblasöffnungen 24, 48 sind innerhalb des Hüllkörpers 41 jeweils als umlaufende Dichtlippen 62 ausgebildete Gleitdichtungen angeordnet, die den Luftweg zwischen den Ausblasöffnungen 24 des Kleinsaugers 1 und den Ausblasöffnungen 48 des Stielsaugerrahmens 40 abdichten, jedoch eine hakfreies und reibungsarmes Einführen und Entnehmen des Kleinsaugers 1 aus dem Hüllkörper 40 zulassen. Die Rastelemente 35 liegen an den Rastvorsprüngen 36 an und halten den Kleinsauger 1 dadurch in einer für das Zusammenwirken des Kleinsaugers 1 mit dem Stielsaugerrahmen 40 als Stielsauger geeigneten Position, ggf. gegen eine von der Schaumstoffdichtung 60 und der Feder 17 ausgeübte Axialkraft. Ferner ist der Kleinsauger 1 hierdurch gegen eine unbeabsichtigte Entnahme aus dem Stielsaugerrahmen 40 gesichert.

In Fig. 5 ist eine Seitenansicht des Stielsaugerrahmens 40 mit eingesetztem Kleinsauger 1 gezeigt. Man erkennt die auf der Außenwand des Staubabscheideabschnitts 45 verlaufenden Luftführungskanäle 44, die an ihrem hinteren Ende Umlenkbereiche 46 aufweisen, durch die der jeweilige Teilluftstrom allmählich aus einer axialen in eine tangentiale Richtung umgelenkt wird. Ferner sind in Fig. 5 der Ansaugstutzen 42 am vorderen Ende des Stielsaugerrahmens 40 und der Stielanschluss 49 am hinteren Ende des Stielsaugerrahmens 40 dargestellt. Im Antriebsabschnitt 47 des Stielsaugerrahmens 40 sind die Ausblasöffnungen 48 angeordnet, in denen ein oder mehrere Ausblasfilter gehalten sind. Der Staubabscheideabschnitt 45 und der Antriebsabschnitt 47 des Stielsaugerrahmens 40 bilden den im Wesentlichen rohrförmigen Hüllkörper 41, in den der Kleinsauger 1, von dem in Fig. 5 nur die Handhabe 30 mit dem Handgriff 31 zu sehen ist, eingesetzt ist.

Fig. 6 zeigt eine Ansicht des Stielsaugerrahmens 40 vom hinteren Ende aus gesehen. Wie in Fig. 6 gezeigt, weist der Handgriff 31 des Kleinsaugers 1, der in Fig. 6 in seiner in den Hüllkörper 41 eingesetzten Position dargestellt ist, einen ovalen Querschnitt auf. An den schmalen Bereichen des ovalen Querschnitts sind die Rastfedern 34 angeordnet. Die Umlenkabschnitte 46 der Luftführungskanäle sind jeweils um 120° versetzt auf der Außenwand des im Wesentlichen rohrförmigen Hüllkörpers 41 angeordnet. In den Stielanschluss 49 kann eine Stange eingesetzt und fixiert werden, die einen nicht dargestellten Stielsaugerhandgriff zur Verwendung der Einheit aus Stielsaugerrahmen 40 und Kleinsauger 1 als Stielsauger trägt. Die mit A-A bezeichnete Linie markiert die Schnittfläche der in Fig. 4 gezeigten teilweise geschnittenen Darstellung.

In Fig. 7 ist ein Querschnitt durch die aus Kleinsauger und Stielsaugerrahmen gebildete Einheit im Bereich der Umlenkbereiche 46 der Luftführungskanäle gezeigt. Durch die Umlenkbereiche 46 werden die drei Teilluftströme der angesaugten Luft in tangentiale Richtung umgelenkt und in dieser Richtung durch Luftzuführungsöffnungen 53 in den durch das Rohr 54 gebildeten Staubabscheideraum 55 eingeleitet (durch Pfeile angedeutet), wo sie eine wirbelförmige Strömung bildet, die bis an die Abscheiderippe 57 (s. Fig. 3) reicht. Von dort wird die Luft durch den Filterschaumzylinder 11 in dessen Innenraum 13 gesaugt, von wo sie in das Gebläse gelangt. Der Filterschaumzylinder 11 wird innen durch das rohrförmige Fenstergitter 12 sowie außen durch das gefensterte Rohr 14 und die ebenfalls gefensterte Hülse 18 gehalten, von denen in der Schnittdarstellung der Fig. 7 nur die Stege zwischen den Fenstern erkennbar sind.

Aufgrund der tangentialen Einleitung der Teilluftströme in den Staubabscheideraum 55 und der dadurch erzeugten wirbelförmigen Strömung werden zumindest die in der Saugluft enthaltenen groben Schmutzpartikel durch die Wirkung der Zentrifugalkraft an der Innenwand des Rohrs 54 abgeschieden. Von dort gelangen die abgeschiedenen Partikel durch Schwerkraftwirkung an der Trennrippe 57 vorbei in den Staubsammelraum 56 (s. Fig. 3). Im eingesetzten Zustand des Kleinsaugers 1, d.h. bei der Verwendung der Einheit aus Kleinsauger 1 und Stielsaugerrahmen 40 als Stielsauger, erfolgt somit eine Abscheidung von grobem Schmutz nach dem Prinzip eines Wirbelrohrabscheiders. Der Wirbelrohrabscheider, der durch die Umlenkbereiche 46 und das Rohr 54 mit dem Staubabscheideraum 55, dem Staubsammelraum 56 und der Trennrippe 57 (s. Fig. 3) gebildet wird, wirkt somit als Staubabscheider zumindest für groben Schmutz. Zumindest der Wirbelrohrabscheider und die Luftführungskanäle 44 dienen daher als eine zweite Staubabscheideeinrichtung, die dem insbesondere durch den Filterschaumzylinder gebildeten Staubabscheider der ersten Staubabscheideeinrichtung vorgeschaltet ist. Hierdurch wird eine besonders wirksame Filterung ermöglicht. Der Wirbelrohrabscheider ist im dargestellten Ausführungsbeispiel als Senkabscheider ausgebildet, bei dem die an der Innenwand des Rohrs 54 abgeschiedenen Partikel durch Schwerkraftwirkung in den durch die Trennrippe 57 vom Staubabscheideraum 55 getrennten Staubsammelraum 56 gelangen; alternativ könnte das Rohr 54 beispielsweise ein Auswurffenster zur Entfernung der abgeschiedenen Partikel aus dem Staubabscheideraum 55 aufweisen (nicht dargestellt). Eine besonders hohe Saugleistung wird durch die mehrfachen Luftführungskanäle 44 ermöglicht, die einen relativ großen Querschnitt aufweisen können, beispielsweise etwa 1800 mm². Flusen werden durch das Flusensieb zurückgehalten, das die Fenster der Hülse 18 bedeckt und das von der Luft vor Erreichung des Filterschaumzylinders 11 durchströmt wird, der weiteren groben sowie mittelfeinen Staub zurückhält. Insbesondere zur Filterung von Feinstaub ist ein Ausblasfilter in den Ausblasöffnungen 48 vorgesehen.

Demgegenüber erfolgt bei der separaten Verwendung des Kleinsaugers 1, d.h. etwa beim Einsatz als handgeführter Tischsauger, eine Vorabscheidung von Grobschmutz innerhalb des Saugkopfs 2, wie oben anhand von Fig. 1 erläutert worden ist. Zur Abscheidung von mittelfeinem Staub dient der Filterschaumzylinder 11. Ein Flusensieb ist beispielsweise bei der Verwendung als Tischsauger in der Regel nicht erforderlich. Hierdurch wird eine besonders kompakte, leichte und schlanke Bauweise des Kleinsaugers ermöglicht. Bei der Verwendung im Solobetrieb und als Stielsauger kommen im dargestellten Ausführungsbeispiel somit unterschiedliche Luftwege und zumindest teilweise unterschiedliche Staubabscheideprinzipien zum Einsatz, die eine jeweils optimale, der jeweiligen Einsatzart angepasste Reinigung der Saugluft ermöglichen.

In Fig. 8 ist ein erster Schritt zum Entnehmen des Kleinsaugers 1 aus dem Stielsaugerrahmen 40 gezeigt, wobei die Darstellung der teilweise geschnittenen Darstellung der Fig. 4 entspricht. Der Handgriff 31 der Handhabe 30 ist aus der in Fig. 4 gezeigten ersten Position in die in Fig. 8 gezeigte zweite Position so weit herausgezogen, dass die mit dem Handgriff 31 über die Sperrhülse 32 verbundenen Sperrnocken 33 außer Eingriff mit den Rastfedern 34 gelangen. Im Übrigen befindet sich der Kleinsauger 1 noch in der in Fig. 4 gezeigten, in den Hüllkörper 41 eingesetzten Position, in der der Saugmund 3 durch die Schaumstoffdichtung 60 verschlossen ist und die Verschlusshülse 16 zum Freigeben der Einlassfenster 15 in ihre hintere Position verschoben ist.

Dadurch, dass die Sperrnocken 33 die Rastfedern 34 nicht mehr sperren, können diese in radialer Richtung nach innen ausweichen. Wird nun an der Handhabe 30 oder am Handgriff 31, der hierfür einen axialen Anschlag aufweisen kann, weiter eine Zugkraft in axialer Richtung nach hinten ausgeübt, so werden die Rastelemente 35 über die nach hinten gerichteten Rastschrägen an den Rastvorsprüngen 36 und der Gehäusekante 37 vorbeigeführt, wobei die Rastelemente 35 nach innen ausweichen. Hierdurch wird der Kleinsauger 1 entriegelt und kann nach hinten entnommen werden.

Fig. 9 zeigt einen weiteren Schritt zum Entnehmen des Kleinsaugers 1 aus dem Hüllkörper 41 des Stielsaugerrahmens 40. Der Kleinsauger 1 ist entriegelt und gegenüber der in Fig. 8 gezeigten Position weiter nach hinten verschoben. Der Handgriff 31 ist relativ zum Kleinsauger 1 bzw. zur Handhabe 30 wieder in die erste Position zurückgekehrt, wofür eine Feder vorgesehen sein kann. Die Verschlusshülse 16 ist durch die Kraft der Feder 17 in ihre vordere Position zurückgekehrt, in der die Einlassfenster 15 verdeckt sind. Der Saugmund 3 des Saugkopfs 2 des Kleinsaugers 1 ist freigegeben. Der Kleinsauger 1 kann nun ohne Weiteres entnommen werden und als handgeführter Sauger, beispielsweise als Tischsauger, benutzt werden.

Beim Einsetzen des Kleinsaugers 1 in den Hüllkörper 41 werden die Rastelemente 35 über die flacheren nach vorne gerichteten Rastschrägen an der Gehäusekante 37 und an den Rastvorsprüngen 36 vorbeigeführt und rasten hinter den Rastvorsprüngen 36 ein. Durch die Sperrnocken 33 wird eine Entriegelung verhindern.

Die in der vorstehenden Beschreibung, den Ansprüchen und den Zeichnungen offenbarten Merkmale können sowohl einzeln als auch in beliebiger Kombination für die Verwirklichung der Erfindung in ihren verschiedenen Ausgestaltungen von Bedeutung sein.

### Bezugszeichenliste

- 1: Kleinsauger
- 2: Saugkopf
- 3: Saugmund
- 4: Luftführungskanal
- 5: Krümmer
- 6: Schmutzdepot
- 7: Bogenrippe
- 10: Staubabscheideeinrichtung
- 11: Filterschaumzylinder
- 12: Fenstergitter
- 13: Innenraum
- 14: Rohr
- 15: Einlassfenster
- 16: Verschlusshülse
- 17: Feder
- 18: Hülse
- 20: Motor-/Gebläseeinheit
- 21: Lüfterrad
- 22: Leitapparat
- 23: Lochsieb
- 24: Ausblasöffnung
- 25: Elektromotor
- 26: Batterien
- 27: Ausblasraum
- 30: Handhabe
- 31: Handgriff
- 32: Sperrhülse
- 33: Sperrnocken
- 34: Rastfeder
- 35: Rastelement
- 36: Rastvorsprung
- 37: Gehäusekante
- 40: Stielsaugerrahmen
- 41: Hüllkörper
- 42: Ansaugstutzen
- 43: Leitkegel
- 44: Luftführungskanal
- 45: Staubabscheideabschnitt
- 46: Umlenkbereich
- 47: Antriebsabschnitt
- 48: Ausblasöffnung
- 49: Stielanschluss
- 50: Scharnier
- 51: Rastfeder
- 52: Rastvorsprung
- 53: Luftzuführungsöffnung
- 54: Rohr
- 55: Staubabscheideraum
- 56: Staubsammelraum
- 57: Abscheiderippe
- 60: Schaumstoffdichtung
- 61: Ringkante
- 62: Dichtlippe
- 63: Ausblasfilter

## Patentansprüche

1. Kombination aus einem Kleinsauger (1), der einen Saugkopf (2), eine erste Staubabscheideeinrichtung (10), ein Gebläse zum Erzeugen eines Saugluftstroms durch die erste Staubabscheideeinrichtung (10) und einen Elektromotor (25) zum Antreiben des Gebläses umfasst, und einem Stielsaugerrahmen (40), wobei der Kleinsauger (1) mit dem Stielsaugerrahmen (40) zur Bildung einer als Stielsauger betreibbaren Einheit derart verbindbar ist, dass dadurch ein Saugluftstrom durch eine zweite Staubabscheideeinrichtung führbar ist, **dadurch gekennzeichnet, dass** der Kleinsauger (1) mit dem Stielsaugerrahmen (40) derart verbindbar ist, dass dadurch zumindest ein Teil des vom Gebläse erzeugten Saugluftstroms durch die zweite Staubabscheideeinrichtung führbar ist, und der Stielsaugerrahmen (40) zur Führung des Teils des vom Gebläse erzeugten Saugluftstroms mindestens einen Luftführungskanal (44) zum Ermöglichen eines den Saugkopf (2) umgehenden Umgehungsluftstroms durch die zweite Staubabscheideeinrichtung aufweist.

2. Kombination nach Anspruch 1, **dadurch gekennzeichnet, dass** der mindestens eine Luftführungskanal (44) eine größere Querschnittsfläche aufweist als ein durch den Saugkopf (2) führender Luftweg.

3. Kombination nach Anspruch 1 oder 2, **dadurch gekennzeichnet, dass** der Kleinsauger (1) mindestens eine durch erste Verschlussmittel verschließbare Umgehungsöffnung zum Zuführen des Umgehungsluftstroms in einen Staubabscheider der ersten Staubabscheideeinrichtung aufweist.

4. Kombination nach Anspruch 3, **dadurch gekennzeichnet, dass** die Umgehungsöffnung ein Flusensieb aufweist.

5. Kombination nach Anspruch 3 oder 4, **dadurch gekennzeichnet, dass** die ersten Verschlussmittel zum Öffnen der mindestens einen Umgehungsöffnung beim Verbinden des Kleinsaugers (1) mit dem Stielsaugerrahmen (40) ausgebildet sind.

6. Kombination nach Anspruch 5, **dadurch gekennzeichnet, dass** der Kleinsauger (1) zur Bildung einer als Stielsauger betreibbaren Einheit bezüglich einer Längsachse des Stielsaugerrahmens (40) in axialer Richtung in den Stielsaugerrahmen (40) einführbar ist und dass die ersten Verschlussmittel als axial verschiebbare Verschlusshülse (16) ausgebildet sind, die beim Einführen des Kleinsaugers (1) in den Stielsaugerrahmen (40) zum Öffnen der mindestens einen Umgehungsöffnung verschiebbar ist.

7. Kombination nach Anspruch 6, **dadurch gekennzeichnet, dass** die Verschlusshülse (16) gegen Federkraft axial verschiebbar ist.

8. Kombination nach einem der vorhergehenden Ansprüche, **dadurch gekennzeichnet, dass** der Stielsaugerrahmen (40) zweite Verschlussmittel aufweist, die zum Verschließen des Saugkopfs (2) beim Verbinden des Kleinsaugers (1) mit dem Stielsaugerrahmen (40) ausgebildet sind.

9. Kombination nach einem vorhergehenden Ansprüche, **dadurch gekennzeichnet, dass** ein Staubabscheider der zweiten Staubabscheideeinrichtung als einem Staubabscheider der ersten Staubabscheideeinrichtung (10) vorgeschalteter Wirbelrohrabscheider ausgebildet ist.

10. Kombination nach Anspruch 8, **dadurch gekennzeichnet, dass** der Staubabscheider der ersten Staubabscheideeinrichtung (10) als mit einem Filter versehenes Rohr (14) ausgebildet ist, das in einen Staubabscheideraum (55) des Wirbelrohrabscheiders hineinragt.

11. Kombination nach einem der vorhergehenden Ansprüche, **dadurch gekennzeichnet, dass** der Kleinsauger (1) mindestens eine Ausblasöffnung (24) zum Ausblasen der durch das Gebläse angesaugten Luft aufweist und dass der Stielsaugerrahmen (40) mindestens eine Ausblasöffnung (48) aufweist, die derart angeordnet ist, dass diese mit der mindestens einen Ausblasöffnung (24) des Kleinsaugers (1) kommuniziert, wenn dieser mit dem Stielsaugerrahmen (40) verbunden ist, wobei die mindestens eine Ausblasöffnung (48) des Stielsaugerrahmens (40) mindestens einen Ausblasfilter (63) aufweist.

12. Kombination nach Anspruch 11, **dadurch gekennzeichnet, dass** der Kleinsauger (1) und/oder der Stielsaugerrahmen (40) mindestens eine Dichtung zur Abdichtung eines Luftwegs zwischen der mindestens einen Ausblasöffnung (24) des Kleinsaugers und der mindestens einen Ausblasöffnung (48) des Stielsaugerrahmens (40) aufweist.

13. Kleinsauger (1), umfassend einen Saugkopf (2), eine erste Staubabscheideeinrichtung (10), ein Gebläse zum Erzeugen eines Saugluftstroms durch die erste Staubabscheideeinrichtung (10) und einen Elektromotor (25) zum Antreiben des Gebläses, wobei der Kleinsauger (1) zur Verbindung mit einem Stielsaugerrahmen (40) zur Bildung einer als Stielsauger betreibbaren Einheit ausgebildet ist, **dadurch gekennzeichnet, dass** der Kleinsauger (1) zum Zusammenwirken mit dem Stielsaugerrahmen (40) zur Führung zumindest eines Teils des vom Gebläse erzeugten Saugluftstroms durch eine zweite Staubabscheideeinrichtung ausgebildet ist und der Kleinsauger (1) mindestens eine durch erste Verschlussmittel verschließbare Umgehungsöffnung zum Zuführen eines Umgehungsluftstroms, der den Saugkopf (2) des Kleinsaugers (1) im Betrieb als Stielsauger umgeht, in einen Staubabscheider der ersten Staubabscheideeinrichtung (10), aufweist.

14. Stielsaugerrahmen (40) zur Verbindung mit einem Kleinsauger (1), wobei der Kleinsauger (1) einen Saugkopf (2), eine erste Staubabscheideeinrichtung (10), ein Gebläse zum Erzeugen eines Saugluftstroms durch die erste Staubabscheideeinrichtung (10) und einen Elektromotor (25) zum Antreiben des Gebläses umfasst, und wobei die durch den Kleinsauger (1) mit dem Stielsaugerrahmen (40) bildbare Einheit als Stielsauger betreibbar ist und der Stielsaugerrahmen (40) zum Zusammenwirken mit dem Kleinsauger (1) zur Führung eines Saugluftstroms durch eine zweite Staubabscheideeinrichtung ausgebildet ist, **dadurch gekennzeichnet, dass** der Stielsaugerrahmen (40) zum Zusammenwirken mit dem Kleinsauger (1) zur Führung zumindest eines Teils des vom Gebläse des Kleinsaugers (1) erzeugten Saugluftstroms durch die zweite Staubabscheideeinrichtung ausgebildet ist, und der Stielsaugerrahmen (40) zur Führung des Teils des vom Gebläse erzeugten Saugluftstroms mindestens einen Luftführungskanal (44) zum Ermöglichen eines den Saugkopf (2) des Kleinsaugers (1) umgehenden Umgehungsluftstroms durch die zweite Staubabscheideeinrichtung aufweist.

## Claims

1. Combination of a hand-held vacuum cleaner (1), which comprises a suction head (2), a first dust separating device (10), a fan for generating a suction air flow through the first dust separating device (10) and an electric motor (25) for driving the fan, and a stick-type vacuum cleaner frame (40), wherein the hand-held vacuum cleaner (1) can be connected to the stick-type vacuum cleaner frame (40) to form a unit which can be operated as a stick-type vacuum cleaner, that as a result a suction air flow can be guided through a second dust separating device, **characterised in that** the hand-held vacuum cleaner (1) can be connected to the stick-type vacuum cleaner (40) such that as a result at least one part of the suction air flow generated by the fan can be guided through the second dust separating device, and for guiding the part of the suction air flow generated by the fan the stick-type vacuum cleaner frame (40) has at least one air guiding duct (44) for allowing a bypass air flow bypassing the suction head (2) through the second dust separating device.

2. Combination according to claim 1, **characterised in that** the at least one air guiding duct (44) has a larger cross-sectional surface than an air way guiding through the suction head (2).

3. Combination according to claim 1 or 2, **characterised in that** the hand-held vacuum cleaner (1) has at least one bypass opening which can be closed by means of first closing means for supplying the bypass air flow into a dust separator of the first dust separating device.

4. Combination according to claim 3, **characterised in that** the bypass opening has a lint filter.

5. Combination according to claim 3 or 4, **characterised in that** the first closing means are embodied to open the at least one bypass opening when connecting the hand-held vacuum cleaner (1) to the stick-type vacuum cleaner (40).

6. Combination according to claim 5, **characterised in that** in order to form a unit which can be operated as a stick-type vacuum cleaner the hand-held vacuum cleaner (1) can be introduced in the axial direction into the stick-type vacuum cleaner frame (40) with respect to a longitudinal axis of the stick-type vacuum cleaner frame (40) and that the first closing means are embodied as an axially displaceable closing sleeve (16), which, when introducing the hand-held vacuum cleaner (1) into the stick-type vacuum cleaner frame (40), can be moved in order to open the at least one bypass opening.

7. Combination according to claim 6, **characterised in that** the closing sleeve (16) can be moved axially counter to the spring force.

8. Combination according to one of the preceding claims, **characterised in that** the stick-type vacuum cleaner frame (40) has second closing means, which are embodied to close the suction head (2) when the hand-held vacuum cleaner (1) is connected to the stick-type vacuum cleaner frame (40).

9. Combination according to one of the preceding claims, **characterised in that** a dust separator of the second dust separating device is embodied as a dust separator of the first dust separating device (10) of an upstream cyclone tube separator.

10. Combination according to claim 8, **characterised in that** the dust separator of the first dust separating device (10) is embodied as a tube (14) provided with a filter, said tube projecting into a dust separating chamber (55) of the cyclone tube separator.

11. Combination according to one of the preceding claims, **characterised in that** the hand-held vacuum cleaner (1) has at least one discharge opening (24) for discharging the air taken in through the fan and that the stick-type vacuum cleaner frame (40) has at least one discharge opening (48), which is arranged such that this communicates with the at least one discharge opening (24) of the hand-held vacuum cleaner (1), when this is connected with the stick-type vacuum cleaner frame (40), wherein the at least one discharge opening (48) of the stick-type vacuum cleaner frame (40) has at least one discharge filter (63).

12. Combination according to claim 11, **characterised in that** the hand-held vacuum cleaner (1) and/or the stick-type vacuum cleaner frame (40) has at least one seal for sealing an air way between the at least one discharge opening (24) of the hand-held vacuum cleaner and the at least one discharge opening (48) of the stick-type vacuum cleaner frame (40).

13. Hand-held vacuum cleaner (1), comprising a suction head (2), a first dust separating device (10), a fan for generating a suction air flow through the first dust separating device (10) and an electric motor (25) for driving the fan, wherein the hand-held vacuum cleaner (1) is embodied for connection with a stick-type vacuum cleaner frame (40) for forming a unit which can be operated as a stick-type vacuum cleaner, **characterised in that** the hand-held vacuum cleaner (1) is embodied to interact with the stick-type vacuum cleaner frame (40) for guiding at least one part of the suction air flow generated by the fan through a second dust separating device and the hand-held vacuum cleaner (1) has at least one bypass opening which can be closed by first closing means for supplying a bypass air flow, which bypasses the suction head (2) of the hand-held vacuum cleaner (1) during operation as a stick-type vacuum cleaner, into a dust separator of the first dust separating device (10).

14. Stick-type vacuum cleaner frame (40) for connection with a hand-held vacuum cleaner (1), wherein the hand-held vacuum cleaner (1) comprises a suction head (2), a first dust separating device (10), a fan for generating a suction air flow through the first dust separating device (10) and an electric motor (25) for driving the fan, and wherein the unit which can be formed by the hand-held vacuum cleaner (1) with the stick-type vacuum cleaner frame (40) can be operated as a stick-type vacuum cleaner and the stick-type vacuum cleaner frame (40) is embodied to interact with the hand-held vacuum cleaner (1) for guiding a suction air flow through a second dust separating device, **characterised in that** the stick-type vacuum cleaner frame (40) is embodied to interact with the hand-held vacuum cleaner (1) for guiding at least one part of the suction air flow generated by the fan of the hand-held vacuum cleaner (1) through the second dust separating device, and for guiding the part of the suction air flow generated by the fan the stick-type vacuum cleaner frame (40) has at least one air guiding duct (44) for allowing a bypass air flow bypassing the suction head (2) of the hand-held vacuum cleaner (1) through the second dust separating device.

## Revendications

1. Association d'un aspirateur à main (1), qui englobe une tête d'aspiration (2), un premier dispositif collecteur de poussière (10), une soufflante afin de générer un flux d'air d'aspiration à travers le premier dispositif collecteur de poussière (10) et un moteur électrique (25) afin d'entraîner la soufflante, et d'un bâti d'aspirateur-balai (40), dans laquelle l'aspirateur à main (1) peut être relié de telle manière au bâti d'aspirateur-balai (40), afin de constituer une unité exploitable sous forme d'aspirateur-balai, qu'un flux d'air d'aspiration peut être mené à travers un deuxième dispositif collecteur de poussière, **caractérisée en ce que** l'aspirateur à main (1) peut être relié de telle manière au bâti d'aspirateur-balai (40) qu'au moins une partie du flux d'air d'aspiration généré par la soufflante peut être mené à travers le deuxième dispositif collecteur de poussière, et le bâti d'aspirateur-balai (40) présente, pour le guidage de la partie du flux d'air d'aspiration généré par la soufflante, au moins un canal de guidage d'air (44) afin de permettre un flux d'air de contournement contournant la tête d'aspiration (2) à travers le deuxième dispositif collecteur de poussière.

2. Association selon la revendication 1, **caractérisée en ce que** l'au moins un canal de guidage d'air (44) présente une surface de section transversale plus grande qu'un passage d'air traversant la tête d'aspiration (2).

3. Association selon la revendication 1 ou 2, **caractérisée en ce que** l'aspirateur à main (1) présente au moins un orifice de contournement obturable par de premiers moyens d'obturation pour l'adjonction du flux d'air de contournement dans un séparateur de poussière du premier dispositif collecteur de poussière.

4. Association selon la revendication 3, **caractérisée en ce que** l'orifice de contournement présente un tamis à peluches.

5. Association selon la revendication 3 ou 4, **caractérisée en ce que** les premiers moyens d'obturation sont exécutés afin d'ouvrir l'au moins un orifice de contournement lors de la liaison de l'aspirateur à main (1) au bâti d'aspirateur-balai (40).

6. Association selon la revendication 5, **caractérisée en ce que** l'aspirateur à main (1) est, afin de constituer une unité exploitable sous-forme d'aspirateur-balai, insérable par rapport à un axe longitudinal du bâti d'aspirateur-balai (40) dans le sens axial dans le bâti d'aspirateur-balai (40) et **en ce que** les premiers moyens d'obturation sont exécutés sous la forme d'une douille d'obturation déplaçable axialement (16), déplaçable lors de l'insertion de l'aspirateur à main (1) dans le bâti d'aspirateur-balai (40) afin d'ouvrir l'au moins un orifice de contournement.

7. Association selon la revendication 6, **caractérisée en ce que** la douille d'obturation (16) est déplaçable axialement contre la force de ressort.

8. Association selon l'une des revendications précédentes, **caractérisée en ce que** le bâti d'aspirateur-balai (40) présente de deuxièmes moyens d'obturation exécutés afin d'obturer la tête d'aspiration (2) lors de la liaison de l'aspirateur à main (1) au bâti d'aspirateur-balai (40).

9. Association selon l'une des revendications précédentes, **caractérisée en ce qu'**un séparateur de poussière du deuxième dispositif collecteur de poussière est exécuté sous la forme d'un séparateur à tube à cyclone disposé en amont du séparateur de poussière du premier dispositif collecteur de poussière (10).

10. Association selon la revendication 8, **caractérisée en ce que** le séparateur de poussière du premier dispositif collecteur de poussière (10) est exécuté sous la forme d'un tuyau doté d'un filtre (14), qui s'avance dans une chambre de séparation de poussière (55) du séparateur à tube à cyclone.

11. Association selon l'une des revendications précédentes, **caractérisée en ce que** l'aspirateur à main (1) présente au moins un orifice de soufflage (24) pour le soufflage de l'air aspiré par la soufflante et **en ce que** le bâti d'aspirateur-balai (40) présente au moins un orifice de soufflage (48) disposé de telle sorte que celui-ci communique avec l'au moins un orifice de soufflage (24) de l'aspirateur à main (1) lorsque celui-ci est relié au bâti d'aspirateur-balai (40), dans laquelle l'au moins un orifice de soufflage (48) du bâti d'aspirateur-balai (40) présente au moins un filtre de soufflage (63).

12. Association selon la revendication 11, **caractérisée en ce que** l'aspirateur à main (1) et/ou le bâti d'aspirateur-balai (40) présente au moins un joint pour l'étanchéification d'un passage d'air entre l'au moins un orifice de soufflage (24) de l'aspirateur à main et l'au moins un orifice de soufflage (48) du bâti d'aspirateur-balai (40).

13. Aspirateur à main (1), comprenant une tête d'aspiration (2), un premier dispositif collecteur de poussière (10), une soufflante afin de générer un flux d'air d'aspiration à travers le premier dispositif collecteur de poussière (10) et un moteur électrique (25) afin d'entraîner la soufflante, dans lequel l'aspirateur à main (1) est exécuté afin d'être relié à un bâti d'aspirateur-balai (40) afin de constituer une unité exploitable sous forme d'aspirateur-balai, **caractérisé en ce que** l'aspirateur à main (1) est exécuté, pour la coopération avec le bâti d'aspirateur-balai (40), afin de guider au moins une partie du flux d'air d'aspiration généré par la soufflante à travers un deuxième dispositif collecteur de poussière et l'aspirateur à main (1) présente au moins un orifice de contournement obturable par de premiers moyens d'obturation pour le guidage d'un flux d'air de contournement, qui contourne la tête d'aspiration (2) de l'aspirateur à main (1) durant le fonctionnement sous forme d'aspirateur-balai, dans un séparateur de poussière du premier dispositif collecteur de poussière (10).

14. Bâti d'aspirateur-balai (40) à relier à un aspirateur à main (1), dans lequel l'aspirateur à main (1) englobe une tête d'aspiration (2), un premier dispositif collecteur de poussière (10), une soufflante afin de générer un flux d'air d'aspiration à travers le premier dispositif collecteur de poussière (10) et un moteur électrique (25) afin d'entraîner la soufflante, et dans lequel l'unité constituable par l'aspirateur à main (1) et le bâti d'aspirateur-balai (40) est exploitable sous forme d'aspirateur-balai et le bâti d'aspirateur-balai (40) est exécuté, pour la coopération avec l'aspirateur à main (1), afin de guider un flux d'air d'aspiration à travers un deuxième dispositif collecteur de poussière, **caractérisé en ce que** le bâti d'aspirateur-balai (40) est exécuté, pour la coopération avec l'aspirateur à main (1), afin de guider au moins une partie du flux d'air d'aspiration généré par la soufflante de l'aspirateur à main (1) à travers le deuxième dispositif collecteur de poussière, et le bâti d'aspirateur-balai (40) présente, pour le guidage de la partie du flux d'air d'aspiration généré par la soufflante au moins un canal de guidage d'air (44) afin de permettre un flux d'air de contournement contournant la tête d'aspiration (2) de l'aspirateur à main (1) à travers le deuxième dispositif collecteur de poussière.
